# EUROPÄISCHE PATENTSCHRIFT

(11) **EP 0 450 347 B1**
(45) Veröffentlichungstag und Bekanntmachung des Hinweises auf die Patenterteilung: **20.07.1994**
(21) Anmeldenummer: 91103666.3
(22) Anmeldetag: 11.03.1991
(51) Int. Cl.: A47K 3/16

(54) **Tragrahmen für Whirlpool-Wannen**
Supporting frame for bathtubs of the whirl-pool type
Cadre porteur pour baignoires dites whirl-pool

(30) Priorität: 05.04.1990 DE 4010944
(43) Veröffentlichungstag der Anmeldung: 09.10.1991
(73) Patentinhaber: HOESCH Metall + Kunststoffwerk GmbH & Co., 52304 Düren (DE)
(72) Erfinder: Brandes, Helmut, Dipl.-Kfm., W-5166 Kreuzau-Üdingen (DE)
(74) Vertreter: Langmaack, Jürgen, Dipl.-Ing.

(56) Entgegenhaltungen:
- DE-U- 8 507 758
- DE-U- 8 706 843
- FR-A- 2 529 070
- GB-A- 1 080 712

## Beschreibung

Die Erfindung betrifft einen Tragrahmen für Whirlpool-Wannen, entsprechend den Merkmalen des Oberbegriffs des Anspruchs 1. Badewannen, auch Whirlpool-Wannen, müssen auf ihrer dem Raum zugekehrten Seite schon aus ästhetischen Gründen verkleidet werden. Bei normalen Badewannen bereitet dies keine großen Schwierigkeiten, da diese in einfacher Weise in einen sogenannten Wannenkasten eingesetzt werden können, der je nach Aufstellung im Raum aus zwei, drei oder auch vier großformatigen, fest miteinander verbundenen Seitenteilen aus einem speziellen Polystyrol-Hartschaum gebildet wird, die den Rand der in den Wannenkasten eingesetzten Badewanne abstützen. Der Boden der Badewanne ist hierbei mit höhenverstellbaren Stützfüßen versehen. Die Außenflächen des Wannenkastens können dann mit Fliesen oder anderen Oberflächenverkleidungen versehen werden.

Bei Whirlpool-Wannen bereitet die Aufstellung mit einem gängigen Wannenkasten Probleme, da zumindest an einer Längsseite ein erhöhter Raumbedarf für die Unterbringung der Pumpe und ggf. der Steuereinheit und weiterer Aggregate besteht, die zusammen mit der Wanne fest auf dem Rahmenwerk des Tragrahmens angeordnet sind, da nur so eine Whirlpool-Wanne als einbaufertige Einheit fabrikmäßig hergestellt werden kann. Bei derartigen Whirlpool-Wannen wird zweckmäßigerweise die mit der "Technik" versehene Längsseite des Tragrahmens dem Raum zugekehrt, damit diese bei etwaigen Störungen zugänglich ist. Je nach Ausstattung des Whirlpools kann sich hierbei die "Technik" nahezu über die gesamte Längsseite des Wannenkörpers erstrecken, so daß Inspektion, Wartung und ggf. Reparatur durch die üblicherweise in einer Seitenwandung des Wannenkastens angeordnete Revisionsöffnung schwierig wird. Ein weiteres Problem liegt hierbei in der Befestigung der die "Technik" abdeckenden Verkleidungsplatten des Wannenkastens und die Abstützung des Wannenrandes bei Whirlpool-Wannen, die aus Kunststoff gefertigt sind.

Aus DE-U-87 06 843.5 ist ein Traggestell für eine Badewanne bekannt, das eine lösbare Befestigung für ein Verkleidungselement aufweist. Das Verkleidungselement besteht hierbei aus einem sich über die Gesamtlänge der Badewanne erstreckenden Plattenelement, das im Querschnitt U- bzw. rinnenförmig ausgebildet ist, so daß bei horizontaler Ausrichtung dieses rinnenförmigen Verkleidungselementes die kurzen Seitenschenkel oben und unten über entsprechende Vorsprünge eines Traggestells geschoben werden können. Auf der Innenseite der kurzen Seitenschenkel des Verkleidungselementes sind für den Eingriff mit jeweils wenigstens zwei Riegelelementen Verschlußelemente in Form eines Schließbleches vorgesehen, die einen in Längsrichtung verlaufenden Schlitz aufweisen. Am Traggestell sind vertikal ausgerichtete und in der Vertikalebene verschwenkbare Riegelelemente vorgesehen, deren oberes und unteres Ende jeweils als Riegelzunge ausgebildet ist. Beide Riegelelemente sind schwenkbar am Tragrahmen befestigt und über eine Koppelstange miteinander verbunden. Eine Rückhaltefeder sorgt dafür, daß die Riegelelemente in Schließstellung gehalten werden. Dies erfordert bei der Montage eines Verkleidungselementes entweder einen zweiten Mann oder die montierende Person muß mit einem Fuß gegen die Kraft der Rückhaltefeder die beiden Riegelelemente in Öffnungsstellung verschwenken und dann das Verkleidungselement aufschieben. Es ist ohne weiteres einsehbar, daß bei dieser Handhabung der Fuß der handhabenden Person durchaus das freie Aufschieben des Verkleidungselementes behindern kann, zumal das Verkleidungselement bei aufgeklebten keramischen Fliesen sehr sorgfältig gehandhabt werden muß und zudem bei dieser Größe ein nicht unbeträchtliches Gewicht aufweist. Nach dem Aufschieben des Verkleidungselementes auf das Traggestell kann dann der von unten zugängliche Schwenkriegel losgelassen werden. Hierbei ist aber noch nicht sichergestellt, daß die Riegelzungen in die Schließbleche eingreifen, da derartige, aus einfachen Stahlprofilen gefertigte Traggestelle schon aus Kostengründen nicht mit allzu großer Präzision gefertigt werden können.

Greifen die Verriegelungszungen nicht ein, so ist die handhabende Person nicht in der Lage festzustellen, ob das Verkleidungselement noch dichter herangeschoben oder etwas abgezogen werden muß. Auch hier besteht die Gefahr, daß bei derartigem Schieben die Verkleidungsplatte vollständig herabfallen kann.

Aus FR-A-2 529 070 ist für eine normale, mit eigenen Füßen versehene Badewanne eine Verkleidung bekannt, die einen vom Wannenrand bis zum Boden reichenden nichttragenden hölzernen Rahmen aufweist. Auf der dem Raum zugekehrten Seite des Rahmens ist an diesem unmittelbar am Boden ein U-Profil befestigt, in das dann eine Verkleidungsplatte eingesetzt wird, die an ihren Oberseiten mit Schnappverschlüssen versehen ist, die in entsprechende Gegenstücke am Rahmen beim Andrücken der Verkleidungsplatte an den Rahmen einrasten. Diese vorbekannte Verkleidung weist erhebliche hygienische Mängel auf, da sich in dem im Bodenbereich befindlichen Rinnenprofil schon nach kurzer Zeit durch herablaufendes Wasser, Seifenreste, Staub etc. Keimherde bilden können. Da sich hier die Verkleidungsplatte ebenfalls über die gesamte Länge der Wanne erstreckt, so daß bei aufgeklebten Fliesen ein nicht unbeträchtliches Gewicht gegeben ist, bestehen für die Hausfrau schon von daher nicht unbeträchtliche Probleme, diese Rinne sauber zu halten. Ein weiterer Nachteil dieser vorbekannten Verkleidung besteht darin, daß sie für Whirlpools völlig ungeeignet ist, da durch den unmittelbaren Anschluß an den Raumboden keinerlei Möglichkeit gegeben ist, hier einen entsprechenden Freiraum für den Eintritt von Frischluft, beispielsweise zur Kühlung von Antriebsmotoren oder für den Ansaug von Frischluft für Gebläse vorzusehen.

Der Erfindung liegt die Aufgabe zugrunde, einen Tragrahmen der eingangs bezeichneten Art zu schaffen, der sowohl hinsichtlich der Montage als auch für spätere Wartungsarbeiten Verbesserungen bringt.

Diese Aufgabe wird gemäß der Erfindung dadurch mit den kennzeichnenden Merkmalen des Anspruchs 1 gelöst, daß das Rahmenwerk an wenigstens einer Seite mit einem im wesentlichen vertikalen Frontrahmen versehen ist, der bis in den Bereich des Wannenrandes reicht und der mit Befestigungsmitteln für wenigstens eine Verkleidungsplatte versehen ist. Die erfindungsgemäße Anordnung hat den Vorteil, daß nunmehr die mit der "Technik" bestückte Wannenseite, in der Regel eine Längsseite, unabhängig von den übrigen Seitenwänden des Wannenkastens mit der Verkleidung versehen werden kann. Sieht man hierbei lösbare Befestigungsmittel für die Verkleidungsplatten vor, so ergibt sich zusätzlich der Vorteil, daß anstelle einer gesonderten kleinen Revisionsöffnung nunmehr die gesamte raumseitige Verkleidung auch in Teilstücken abgenommen werden kann, so daß hier die "Technik" frei zugänglich ist. Da der Frontrahmen mit dem die Whirlpool-Wanne tragenden Rahmenwerk verbunden ist und damit zugleich die Positionierung der Oberkante der Verkleidungsplatten genau definiert ist, entfallen hier umständliche Regulierungs- und Anpassungsarbeiten. Der Frontrahmen kann hierbei starr mit dem Rahmenwerk verbunden sein, da derartige Whirlpool-Wannen fertigmontiert geliefert werden, so daß durch die feste Anordnung des Frontrahmens kein erhöhter Raumbedarf für den Transport gegeben ist. Um jedoch das Transportgewicht zu reduzieren, kann der Frontrahmen lösbar mit dem übrigen Rahmenwerk verbunden sein, so daß er erst bei der Aufstellung der Wanne mit dem Rahmenwerk verbunden wird.

Durch die Quertraverse wird nicht nur die Stabilität des Frontrahmens verbessert, sondern es ergeben sich noch weitere Vorteile für weitere zweckmäßige Ausgestaltungen der Erfindung. So können insbesondere, an der oberen Quertraverse Mittel zur Unterstützung des Wannenrandes angeordnet sein. Dies ist insbesondere vorteilhaft für Whirlpool-Wannen aus Kunststoff, da in der Regel gerade die mit der "Technik" versehene Seite zugleich auch die Einstiegseite für die Wanne darstellt und dementsprechend so unterstützt sein muß, daß der Wannenrand die Belastung durch ein Mehrfaches des normalen Körpergewichts aufzunehmen vermag. Ein weiterer Vorteil besteht darin, daß auf der oberen Quertraverse noch eine zusätzliche, horizontal verlaufende und vom Wannenrand überdeckte Verkleidung vorgesehen, werden kann, da bei normalen Badewannen der für die "Technik" benötigte Raum seitlich über die Projektion des Wannenrandes hinausreicht. Zugleich bietet sich hierdurch die Möglichkeit eines einwandfreien und praktisch "fugenlosen" Anschlusses der vertikalen, mit dem Frontrahmen zu verbindenden Verkleidungsplatten, da die Positionierung der horizontalen Verkleidung und der vertikalen Verkleidungsplatten zueinander durch den Frontrahmen vorgegeben ist**.**

Besonders vorteilhaft ist das Merkmal, daß wenigstens eine Verkleidungsplatte im Bereich des unteren Randes mit hakenförmigen Halteelementen versehen ist, die am Rahmenwerk einhängbar sind und ein Schwenklager bilden und daß im Bereich des oberen Randes die Befestigungsmittel in Form von Schnappverbindern angeordnet sind, von denen jeweils der eine Teil mit einem entsprechenden Gegenteil am Frontrahmen zusammenwirkt. Eine derartige Ausbildung der Verbindung zwischen Verkleidungsplatte und Frontrahmen hat den Vorteil, daß die Verkleidungsplatte in einfacher Weise lösbar mit dem Frontrahmen verbunden ist und zu Wartungs- und Reparaturarbeiten in einfacher Weise abgenommen werden kann, so daß bei entsprechender Bemessung der lösbaren Verkleidungsplatte die "Technik" vollständig freigelegt werden kann. Die Ausbildung der unteren Halteelemente als Schwenklager hat den Vorteil, daß beim Einsetzen diese um eine definierte horizontale Achse gegen den oberen Wannenrand verschwenkt werden, so daß hier je nach Ausbildung der oberen Längskante ein zumindest optisch dichter Anschluß gewährleistet ist. Zweckmäßig ist es hierbei, wenn in weiterer Ausgestaltung der Erfindung der jeweils am Frontrahmen befestigte Teil der Schnappverbinder im Abstand zum Frontrahmen einstellbar ist. Hierdurch ist es möglich, etwaige Fertigungsungenauigkeiten noch auszugleichen.

Die Erfindung wird anhand einer schematischen Zeichnung eines Ausführungsbeispieles näher erläutert.

Die Zeichnung zeigt eine schematische Teilstirnansicht einer Whirlpool-Wanne mit abgenommener stirnseitiger Verkleidung. Bei dem dargestellten Ausführungsbeispiel ist ein Wannenkörper 1 mit seinem Boden 2 fest mit einem horizontalen Rahmenwerk 3 verbunden. Das Rahmenwerk 3 ist je nach Größe der Wanne mit mehreren in ihrer Höhe einstellbaren Stützfüßen 4 versehen, mit deren Hilfe der Wannenkörper 1 über das Rahmenwerk 3 genau horizontal ausgerichtet werden kann.

Auf dem Rahmenwerk 3 ist entlang einer Wannenlängsseite, vorzugsweise in einem Eckbereich, die hier nur schematisch angedeutete "Technik" 5 befestigt. Je nach Ausstattung des Whirlpools besteht die "Tecknik" 5 aus einer elektrisch angetriebenen Umwälzpumpe und/oder aus einem Luftkompressor sowie der zugehörigen elektrischen Steuerung. Pumpe und/oder Luftkompressor sind über entsprechende Rohrleitungen mit in den Wanneninnenraum mündenden düsenförmigen Einlässen verbunden.

An wenigstens einem Rand des Rahmenwerks 3, vorzugsweise der dem Raum zugekehrten Längs- und/oder Stirnseite des Whirlpoolsystems, ist nun ein im wesentlichen vertikal ausgerichteter Frontrahmen 6 fest mit dem Rahmenwerk 3 verbunden. Dieser Frontrahmen 3 ist bei dem dargestellten Ausführungsbeispiel mit einer oberen Quertraverse 7 verbunden, mit der Stützmittel 8 zur Abstützung des Wannenrandes 9 fest verbunden sind.

Da die "Technik" 5 zur Seite hin den durch die Projektion des Wannenrandes 9 begrenzten Raum überschreitet, ist auf der Quertraverse 7 des Frontrahmens 6 eine horizontale Verkleidungsplatte 10 angeordnet, die beispielsweise aus einem Spezial-Hartschaum besteht und die mit einer Oberflächenbeschichtung aus Kunststoff oder aufgeklebten Fliesen aus Kunststoff oder Keramikmaterial abgedeckt ist. Der Frontbereich unterhalb des Rahmenwerks 3 ist mit einer Verkleidungsschürze 11 abgeschlossen.

Die Frontseite ist je nach Wannenlänge mit einer oder mehreren Verkleidungsplatten 12 abgedeckt, die jedoch mit Abstand zum Frontrahmen 6 angeordnet sind und nach unten hin die Ebene des Tragrahmens 3 bis über die bodenseitige Verkleidungsplatte 11 überdecken. Hierdurch verbleibt ein Freiraum 13, der für den Zutritt von Luft, insbesondere von Kühlluft erforderlich ist.

Die frontseitigen Verkleidungsplatten 12 sind ebenfalls aus einem Spezial-Hartschaum hergestellt und wie die oberen Verkleidung 10, mit einer entsprechenden Oberflächenbeschichtung versehen. Im Bereich des unteren Randes sind die Verkleidungsplatten 12 jeweils mit wenigstens zwei hakenförmigen Halteelementen 14 versehen, die am Rahmenwerk 3 einhängbar sind und ein Schwenklager bilden. Im Bereich des oberen Randes sind die Verkleidungsplatten 12 mit mechanischen oder magnetischen Schnappverbindern 15 versehen, die nach dem Einhängen der Verkleidungsplatten 12 und dem Hochschwenken gegen die obere Verkleidung 10 diese festhalten. Der mit dem Frontrahmen 6 verbundene Teil des jeweiligen Schnappverbinders ist zweckmäßigerweise in seinem Abstand zur Ebene des Frontrahmens einstellbar, so daß hier eine genaue Positionierung der "Schließstellung" vorgenommen werden kann.

Die Anordnung eines derartigen Frontrahmens am Tragrahmen 3 bietet auch den Vorteil, anstelle der vorbeschriebenen Verwendung der von den Wannenkästen bekannten Verkleidungsplatten, auch Kunststoffelemente zu verwenden, beispielsweise in Form von tiefgezogenen Kunststoff-Formteilen aus Acryl.

## Patentansprüche

1. Mit Verkleidungsplatten (12) versehenes Rahmenwerk (2) für eine Whirlpoolwanne (1), das mit dem Boden (2) der Whirlpoolwanne (1) verbindbar ist und höheneinstellbare Stützfüße (4) aufweist und mit Befestigungsmitteln (15) zur lösbaren Befestigung von wenigstens einer Verkleidungsplatte (12) versehen ist, **dadurch gekennzeichnet,** daß das Rahmenwerk (3) an wenigstens einer Seite mit einem im wesentlichen vertikalen Frontrahmen (6) versehen ist, der bis in den Bereich des Wannenrandes (9) reicht und eine im oberen Bereich angeordnete Quertraverse aufweist, und daß die Verkleidungsplatte (12) auf ihrer Innenseite mit Abstand vom unteren Rand mit hakenförmigen Halteelementen (14) versehen ist, die am Rahmenwerk (3) einhängbar sind und ein Schwenklager bilden und daß im Bereich ihres oberen Randes die Befestigungsmittel (15) in Form von Schnappverbindern angeordnet sind, von denen jeweils der eine Teil mit einem entsprechenden Gegenteil am Frontrahmen (6) zusammenwirkt.

2. Tragrahmen nach Anspruch 1, dadurch gekennzeichnet, daß der jeweils am Frontrahmen (6) befestigte Teil der Schnappverbinder (15) im Abstand zum Frontrahmen (6) einstellbar ist.

## Claims

1. A framework (2) [sic] provided with covering panels (12) for a whirlpool bath (1), which framework can be connected to the base (2) of the whirlpool bath (1) and has vertically-adjustable supporting feet (4) and is provided with attachment means (15) for the detachable attachment of at least one covering panel (12),
characterised in that the framework (3) is provided on at least one side with a substantially vertical front frame (6) which extends into the region of the edge (9) of the bath and has a crossbar located in the upper region, and that the covering panel (12) is provided on its inside, at a distance from the lower edge, with hook-shaped holding elements (14) which can be hung on the framework (3) and form a swivel bearing, and that in the region of their upper ends the attachment means (15) are arranged in the form of snap connectors, one part of each of which cooperates with a corresponding counterpart on the front frame (6).

2. A supporting frame according to Claim 1,
characterised in that the part of the snap connector (15) which is attached to the front frame (6) in each case can be set at a distance from the front frame (6).

## Revendications

1. Ossature (3) munie de panneaux d'habillage (12) pour une baignoire du type à "bouillonnement" (1), qui peut être reliée au fond (2) de la baignoire (1) et qui présente des pieds-supports (4) réglables en hauteur et est munie de moyens de fixation pour une fixation démontable d'au moins un panneau d'habillage (12) amovible, caractérisée en ce que l'ossature (3) est munie, au moins sur un côté, d'un cadre frontal (6), essentiellement vertical, qui se prolonge jusqu'au voisinage du bord de baignoire (9) et qui comporte dans sa partie supérieure une entretoise, et que le panneau d'habillage (12) est muni sur son côté intérieur d'éléments de fixation (14) en forme de crochets, à distance du bord inférieur, qu'on peut accrocher sur l'ossature (3), et qui forment un palier de pivotement, et que les moyens de fixation (15) dans la zone de son bord supérieur sont agencés sous la forme de fixations rapides dont une partie coopère avec une partie correspondante sur le cadre frontal (6).

2. Ossature porteuse, selon la revendication 1, caractérisée en ce que la partie de la fixation rapide (15) fixée sur le cadre frontal (6) est réglable en écartement par rapport au cadre frontal (6).
